# FASCICULE DE BREVET EUROPEEN

(11) **EP 1 459 905 B1**
(45) Date de publication et mention de la délivrance du brevet: **09.11.2005**
(21) Numéro de dépôt: 04300011.6
(22) Date de dépôt: 07.01.2004
(51) Int. Cl.: B42D 9/00

(54) **Marque-page pour ouvrage relié par collage et procédé pour mettre en place un tel marque-page**
Lesezeichen für ein aus klebegebundenen Bögen gebildetes Buch und Verfahren fürs Anbringen eines solchen Lesezeichen
Book mark for a book bound by gluing and method for putting such a bookmark in place

(30) Priorité: 08.01.2003 FR 0300281
(43) Date de publication de la demande: 22.09.2004
(73) Titulaire: Hollmann SA, 57910 Hambach (FR)
(72) Inventeur: Wenz, Richard, 64319 Pfungstadt (DE)
(74) Mandataire: Vièl, Frédérique

(56) Documents cités:
- DE-U- 29 723 198
- GB-A- 2 348 851

## Description

L'invention concerne un ouvrage relié par collage comportant un marque-page, ainsi qu'un procédé pour mettre en place un tel marque-page.

L'utilisation de marque-pages est bien connue pour marquer une page particulière d'un ouvrage. Ces marque-pages sont très appréciés des lecteurs de livres haut de gamme. Malheureusement, ils sont pratiquement inconnus dans les livres plus économiques reliés par collage tels que les livres de poche ou les catalogues par exemple.

Lorsqu'un ouvrage n'est pas muni dès sa fabrication d'un marque-page, il est possible d'en fixer un sur l'ouvrage. On connaît par exemple des documents GB 2 348 851 A et DE 297 23 198 U1 des marque-page destinés à être placés par le lecteur sur des ouvrages finis. Le marque-page du document anglais se fixe sur le dos de l'ouvrage de sorte à être protégé par le dos de la couverture. Il ne peut donc pas être utilisé pour des ouvrages reliés par collage tels que des catalogues. Le document allemand propose de coller l'extrémité d'un marque-page sur le dos du livre à l'aide d'une bande adhésive. Cette solution, utilisable notamment pour les ouvrages reliés par collage, a pour inconvénient de cacher une partie du dos du livre. Dans les deux cas, la fixation se fait en surface, soit sur le dos formé par les pages reliées sous le dos de la couverture, soit sur la couverture elle-même, de sorte qu'elle ne présente pas toujours la résistance à la traction souhaitée.

Lorsque les ouvrages reliés par collage sont munis d'un marque-page, celui-ci est fixé sur l'ouvrage fini en le collant sur la face extérieure du dos de la couverture à l'aide d'une bande collante et le ruban est passé entre deux pages. Cette opération est réalisée sur l'ouvrage fini par une machine spéciale qui doit réaliser deux opérations : le collage du ruban et son passage entre deux pages de l'ouvrage. Cette fixation par bande collante, outre qu'elle n'est pas très esthétique, n'est pas non plus très résistante. Enfin, le ruban dépassant de l'ouvrage peut gêner sa manutention.

L'objectif de l'invention est donc de proposer un marque-page pour ouvrage relié par collage qui soit plus résistant et économique à mettre en place. Un second objectif de l'invention est que le ruban marque-page ne dépasse pas de l'ouvrage avant son utilisation.

Cet objectif est atteint conformément à l'invention par le fait que l'extrémité à fixer du ruban est placée entre le dos de la couverture et le corps de l'ouvrage formé des feuillets reliés. Le marque-page fait partie intégrante de la reliure par collage de l'ouvrage. Sa fixation est donc nettement plus résistante que celle connue de l'état de la technique. En outre, la bande de fixation étant supprimée, le dos de l'ouvrage est plus élégant.

Dans un mode privilégié de réalisation de l'invention, il est prévu de pratiquer une fente dans le dos de la couverture, de préférence dans la partie supérieure, dans laquelle est introduite l'extrémité à fixer du ruban. La fente est pratiquée de préférence dans le sens de la largeur du dos et de préférence dans la partie supérieure du dos de l'ouvrage.

Pour diminuer les coûts de fabrication et faciliter la manutention de l'ouvrage fini, il est préférable que l'extrémité libre du ruban soit placée sous un film de protection fixé de façon amovible sur le dos de l'ouvrage. A réception de l'ouvrage, l'utilisateur retire le film de protection amovible, libérant ainsi le ruban qui peut alors être utilisé normalement. Lors de la fabrication, le ruban n'a pas besoin d'être passé entre deux pages de l'ouvrage. La mise en place du ruban sous le film protecteur est réalisée de préférence avant la reliure. De plus, l'extrémité libre du ruban ne dépasse pas de l'ouvrage avant son utilisation.

Il est préférable que le film protecteur soit imprimé. Ainsi, le film protecteur pourra reprendre les indications portées par le dos « nu » de l'ouvrage pour faciliter sa manutention.

Dans un mode de réalisation privilégié de l'invention, le ruban est fabriqué dans un matériau étirable. Il est préférable que la longueur du ruban à l'état non étiré soit telle que le ruban rabattu longitudinalement sur le dos de l'ouvrage fini ne dépasse pas ce dos, tandis qu'à l'état étiré la longueur de l'extrémité libre du ruban passée entre deux feuillets de l'ouvrage soit supérieure à la diagonale desdits feuillets. Ainsi, le ruban lors de la fabrication, ne dépasse pas le dos de l'ouvrage. Par contre, le ruban peut être étiré par l'utilisateur pour lui donner sa taille normale d'utilisation avec laquelle il déborde de l'ouvrage quelle que soit sa position dans l'ouvrage et même dans l'angle inférieur extérieur.

Afin de marquer plusieurs pages différentes, comme cela peut être nécessaire par exemple dans un catalogue, il est prévu que le ruban puisse être séparé en plusieurs brins.

L'invention concerne également un procédé selon la revendication 8 pour la mise en place d'un ou plusieurs marque-pages. Pour cela,
- le ou les ruban(s) est/sont placé(s) sur la face extérieure du dos de la couverture, l'extrémité à fixer du ou des ruban(s) étant placée à l'intérieur du dos de la couverture ;
- l'ouvrage constitué des feuillets et l'extrémité à coller du ou des ruban(s) sont collés sur la face intérieure du dos de la couverture.
Il est donc possible de coller un ruban seul pour ne marquer qu'une page. Il est également possible de coller un ruban pouvant être séparé en plusieurs brins ou plusieurs rubans simples pour pouvoir marquer plusieurs pages différentes.

Il est préférable qu'une fente soit pratiquée dans le dos de la couverture et l'extrémité à fixer du ruban est introduite dans cette fente pour en saillir du côté intérieur de la couverture. Ainsi, le ruban ne sort pas en haut ou en bas de la reliure mais du dos de l'ouvrage.

Pour faciliter la manutention de l'ouvrage fini, il est conforme à l'invention de placer l'extrémité libre du ruban sur la face extérieure du dos de la couverture sous un film de protection amovible.

Les exemples de réalisation présentés dans la description ci-dessous se référant aux figures annexées permettront de bien comprendre l'invention.
- La figure 1: représente la couverture d'un catalogue vue de l'extérieur munie d'un marque-page conforme à l'invention ;
- la figure 2: montre un catalogue fini muni d'un marque-page conforme à l'invention avant enlèvement du film protecteur ;
- la figure 3: montre un catalogue fini muni d'un marque-page double étiré.

Le marque-page est constitué d'un ruban (1). Ce ruban est de préférence réalisé dans un matériau extensible. Ce ruban peut être conçu de telle sorte que lors de l'utilisation il puisse être séparé en plusieurs brins.

L'ouvrage destiné à recevoir le marque-page (1) est constitué d'une couverture (11) et d'un corps d'ouvrage (12) constitué de façon connue. Une extrémité (1a) du ruban (1), l'extrémité à fixer, est placée sur la face intérieure du dos (11a) de la couverture (11), tandis que le reste du ruban, l'extrémité libre, est placé sur la face externe du dos (11a) de ladite couverture (11). Il est préférable que l'extrémité à fixer (1a) passe à travers une fente (11b) pratiquée dans le dos (11a) de la couverture (11), de préférence dans le sens de la largeur. Dépassant ainsi du dos de l'ouvrage et non de la reliure, le ruban (1) est plus facile à manier par l'utilisateur.

Il est possible de protéger le ruban (1) sous un film protecteur (2) amovible. Ainsi, le ruban ne dépasse pas de l'ouvrage tant que l'utilisateur n'a pas retiré le film protecteur (2). Pour faciliter le décollement de ce film protecteur (2), il est possible de prévoir à l'une des extrémités du film protecteur une languette (2a) de décollement.

Le corps de l'ouvrage (12) ainsi que l'extrémité à fixer (1a) du ruban (1) sont collés sur la face intérieure du dos (11a) de la couverture (11). L'ensemble est ensuite traité de façon connue pour obtenir un ouvrage fini. Lorsque l'extrémité à fixer (1a) du ruban (1) passe dans une fente (11b), l'extrémité à fixer (1a) peut être collée d'un côté ou de l'autre de la fente (11b). Cependant, on obtient une meilleure solidité lorsque l'extrémité à fixer (1a) est collée du côté de la fente (11b) où le ruban sera ensuite rabattu lors de l'utilisation, c'est-à-dire vers le haut de l'ouvrage lorsque le ruban doit être introduit entre les feuillets par le haut.

Il est possible que le film protecteur (2) soit imprimé, notamment qu'il contienne les informations figurant sur le dos (11a) « nu » de la couverture (11), comme le titre ou l'auteur.

L'utilisateur retire le film protecteur en libérant ainsi l'extrémité libre du ruban. Le cas échéant, il exerce une certaine traction sur cette extrémité libre pour lui donner sa longueur d'utilisation. Celle-ci doit être suffisante pour dépasser de l'ouvrage lorsqu'elle est passée entre deux pages. Il est préférable que cette extrémité libre étirée soit suffisamment longue pour dépasser la diagonale des pages.

Pour marquer plusieurs pages en même temps, il est possible que le ruban (1), tout au moins son extrémité libre, puisse être séparé en plusieurs brins, ou de placer lors de la fabrication plusieurs rubans.

Selon l'invention, le marque-page est facile à mettre en place lors de la fabrication des ouvrages. Il peut être soit placé d'avance sur la couverture, soit placé directement lors de la reliure dans une étape intégrée. Il n'est pas nécessaire de faire passer le ruban entre les pages de l'ouvrage lors de la fabrication, ce qui fait gagner encore une étape de fabrication.

## Revendications

1. Ouvrage relié par collage comportant un marque-page, constitué d'un ruban (1) dont une extrémité (1a), l'extrémité à fixer, est fixée sur le dos (11a) de l'ouvrage et l'autre extrémité, l'extrémité libre, est destinée à être placée entre les pages de l'ouvrage pour marquer une page particulière, l'extrémité à fixer (1a) du ruban (1) étant placée entre le dos (11a) de la couverture (11) et le corps de l'ouvrage (12) formé des feuillets reliés.

2. Ouvrage relié par collage comportant un marque-page, selon la revendication 1, **caractérisé en ce qu'**une fente (11b) est pratiquée dans le dos (11a) de la couverture (11), de préférence dans la partie supérieure, dans laquelle est introduite l'extrémité à fixer (1a) du ruban (1).

3. Ouvrage relié par collage comportant un marque-page, selon l'une des revendications précédentes, **caractérisé en ce que** l'extrémité libre du ruban (1) est placée sous un film de protection (2) fixé de façon amovible sur le dos de l'ouvrage.

4. Ouvrage relié par collage comportant un marque-page, selon la revendication précédente, **caractérisé en ce que** le film de protection (2) est imprimé.

5. Ouvrage relié par collage comportant un marque-page, selon l'une des revendications précédentes, **caractérisé en ce que** le ruban (1) est fabriqué dans un matériau étirable.

6. Ouvrage relié par collage comportant un marque-page, selon la revendication précédente, **caractérisé en ce que** la longueur du ruban (1) à l'état non étiré est telle que le ruban (1) rabattu longitudinalement sur le dos (11a) de l'ouvrage fini ne dépasse pas ce dos (11a), tandis qu'à l'état étiré la longueur de l'extrémité libre du ruban (1) passée entre deux feuillets de l'ouvrage est supérieure à la diagonale desdits feuillets.

7. Ouvrage relié par collage comportant un marque-page, selon l'une des revendications précédentes, **caractérisée en ce que** le ruban (1) peut être séparé en plusieurs brins pour permettre de marquer plusieurs pages.

8. Procédé pour la fabrication d'un ouvrage relié par collage comportant un ou plusieurs marque-page(s) selon l'une des revendications précédentes, **caractérisé en ce que**
• le ou les rubans (1) est/sont placé(s) sur la face extérieure du dos (11a) de la couverture (11), l'extrémité à fixer (1a) du ou des ruban(s) (1) étant placée à l'intérieur du dos (11a) de la couverture (11) ;
• le corps d'ouvrage (12) constitué des feuillets et l'extrémité à coller (1a) du ou des ruban(s) (11) sont collés sur la face intérieure du dos (11a) de la couverture (11).

9. Procédé selon la revendication précédente, **caractérisé en ce qu'**une fente (11b) est pratiquée dans le dos (11a) de la couverture (11) et l'extrémité à fixer (1a) du ou des ruban(s) (1) est introduite dans cette fente (11b) pour en saillir du côté intérieur de la couverture (11).

10. Procédé selon l'une des revendications 8 ou 9, **caractérisé en ce que** l'extrémité libre du ou des ruban(s) (1) est placée sur la face extérieure du dos (11a) de la couverture (11) sous un film de protection (2) amovible.

## Patentansprüche

1. Buch, welches durch Kleben gebunden ist, mit einem Lesezeichen, das aus einem Band (1) gebildet ist, dessen eines Ende (1a), das zu befestigende Ende, an dem Rücken (11a) des Buchs befestigt ist, und dessen anderes Ende, das freie Ende, dazu bestimmt ist, zwischen den Seiten des Buchs angeordnet zu werden, um eine bestimmte Seite zu kennzeichnen, wobei das zu befestigende Ende (1a) des Bandes (1) zwischen dem Rücken (11a) des Deckels (11) und dem Buchkörper (12), der aus den gebundenen Blättern gebildet ist, angeordnet ist.

2. Buch, welches durch Kleben gebunden ist, mit einem Lesezeichen gemäß Anspruch 1, **dadurch gekennzeichnet, dass** ein Schlitz (11b) in dem Rücken (11a) des Deckels (11) ausgebildet ist, vorzugsweise im oberen Bereich, in welchen das zu befestigende Ende (1a) des Bandes (1) eingesetzt wird.

3. Buch, welches durch Kleben gebunden ist, mit einem Lesezeichen gemäß einem der vorausgegangenen Ansprüche, **dadurch gekennzeichnet, dass** das freie Ende des Bandes (1) unter einem Schutzfilm (2), der abnehmbar auf dem Rücken des Buches befestigt ist, angeordnet wird.

4. Buch, welches durch Kleben gebunden ist, mit einem Lesezeichen gemäß dem vorausgegangenen Anspruch, **dadurch gekennzeichnet, dass** der Schutzfilm (2) aufgedruckt ist.

5. Buch, welches durch Kleben gebunden ist, mit einem Lesezeichen gemäß einem der vorausgegangenen Ansprüche, **dadurch gekennzeichnet, dass** das Band (1) aus einem dehnbaren Material hergestellt ist.

6. Buch, welches durch Kleben gebunden ist, mit einem Lesezeichen gemäß dem vorausgegangenen Anspruch, **dadurch gekennzeichnet, dass** die Länge des Bandes (1) in nicht gedehntem Zustand derart ist, dass das Band (1), welches der Länge nach über den Rücken (11a) des fertig gestellten Buches (1) geklappt ist, nicht über diesen Rücken (11a) herausragt, wohingegen in gedehntem Zustand die Länge des freien Endes des Bandes (1), welches zwischen zwei Blättern des Buches durchläuft, größer ist als die Diagonale dieser Blätter.

7. Buch, welches durch Kleben gebunden ist, mit einem Lesezeichen gemäß einem der vorausgegangenen Ansprüche, **dadurch gekennzeichnet, dass** das Band (1) in mehrere Fäden geteilt werden kann, um zu ermöglichen, dass mehrere Seiten markiert werden.

8. Verfahren zur Herstellung eines Buches, welches durch Kleben gebunden ist, mit einem oder mehreren Lesezeichen gemäß einem der vorausgegangenen Ansprüche, **dadurch gekennzeichnet, dass**
- das oder die Bänder (1) an der Außenseite des Rückens (11a) des Deckels (11) angeordnet ist/ sind, wobei das zu befestigende Ende des Bandes oder der Bänder (1) im Innern des Rückens (11a) des Deckels (11) angeordnet ist;
- der Buchkörper (12), der aus den Blättern gebildet ist, und das festzuklebende Ende (1a) des Bandes oder der Bänder (11) auf die Innenseite des Rückens (11a) des Deckels (11) geklebt ist.

9. Verfahren gemäß dem vorausgegangenen Anspruch, **dadurch gekennzeichnet, dass** ein Schlitz (11b) in dem Rücken (11a) des Deckels (11) ausgebildet ist und das zu befestigende Ende (1a) des Bandes oder der Bänder (1) in diesen Schlitz (11b) eingesetzt wird, um aus diesem von der Innenseite des Deckels (11) aus herauszuragen.

10. Verfahren gemäß einem der Ansprüche 8 oder 9, **dadurch gekennzeichnet, dass** das freie Ende des Bandes oder der Bänder (1) auf der Außenseite des Rückens (11a) des Deckels (11) unter einem abnehmbaren Schutzfilm (2) angeordnet ist.

## Claims

1. A glue-bound book comprising a bookmark composed of a band (1) whereof one end (1a), the end to be attached, is attached to the back (11a) of the book and the other end, the free end, is intended to be placed between the pages of the book to mark a particular page, while the end (1a) of the band (1) to be attached is placed between the back (11a) of the cover (11) and the body of the book (12) formed of the bound leaves.

2. A glue-bound book comprising a bookmark according to claim 1, **characterised in that** a slot (11b) is provided in the back (11a) of the cover (11), preferably in the upper section, wherein the end (1a) of the band (1) to be attached is inserted.

3. A glue-bound book comprising a bookmark according to one of the previous claims, **characterised in that** the free end of the band (1) is placed under a protective film (2) attached removably to the back of the book.

4. A glue-bound book comprising a bookmark according to the previous claim, **characterised in that** the protective film (2) is printed.

5. A glue-bound book comprising a bookmark according to one of the previous claims, **characterised in that** the band (1) is made of a stretchable material.

6. A glue-bound book comprising a bookmark according to the previous claim, **characterised in that** the length of the band (1) in non-stretched condition is such that the band (1) folded longitudinally to the back (11a) of the finished book does not protrude from said back (11a), whereas in stretched condition, the length of the free end of the band (1) fed between two leaves of the book is greater than the diagonal of said leaves.

7. A glue-bound book comprising a bookmark according to one of the previous claims, **characterised in that** the band (1) may be divided into several strands to enable marking several pages.

8. A manufacturing method of a glue-bound book comprising one or several bookmark(s) according to one of the previous claims, **characterised in that**:
• the band(s) (1) is/are placed on the external face of the back (11a) of the cover (11) whereas the end (1a) of the band(s) (1) to be attached is placed inside the back (11a) of the cover (11);
• the book body (12) composed of leaves and the end to be glued (1a) of the band(s) are glued to the internal face of the back (11a) of the cover (11).

9. A method according to the previous claim, **characterised in that** a slot (11b) is provided in the back (11a) of the cover (11) and the end (1a) of the band(s) (1) to be attached is inserted into said slot (11b) to protrude therefrom, through the internal side of the cover (11).

10. A method according to one of the claims 8 or 9, **characterised in that** the free end of the band(s) (1) is placed on the external face of the back (11a) of the cover (11) under a removable protective film (2).
